# EUROPÄISCHE PATENTSCHRIFT

(11) **EP 3 385 927 B1**
(45) Veröffentlichungstag und Bekanntmachung des Hinweises auf die Patenterteilung: **22.01.2020**
(21) Anmeldenummer: 18163280.3
(22) Anmeldetag: 22.03.2018
(51) Int. Cl.: G08B 13/08, E06B 7/10

(54) **FENSTER ODER TÜR MIT ANGEORDNETEN KOMPONENTEN EINES ALARMSYSTEMS**
WINDOW OR DOOR WITH INTEGRATED COMPONENTS OF AN ALARM SYSTEM
FENÊTRE OU PORTE AVEC COMPOSANTS INTÉGRÉS D'UN SYSTÈME D'ALARME

(30) Priorität: 04.04.2017 DE 202017101993 U
(43) Veröffentlichungstag der Anmeldung: 10.10.2018
(73) Patentinhaber: REHAU AG + Co, 95111 Rehau (DE)
(72) Erfinder: Bauer, Ralf, 90768 Fürth (DE); Schork, Rainer, 91330 Bammersdorf (DE)

(56) Entgegenhaltungen:
- EP-A1- 0 609 098
- DE-A1- 2 744 411
- GB-A- 2 356 077
- US-A1- 2012 268 274

## Beschreibung

Die vorliegende Erfindung betrifft ein Fenster oder eine Tür, das einen aus Rahmenprofilen gebildeten Blendrahmen; einen aus Rahmenprofilen gebildeten Flügelrahmen; und ein Flächenelement, das in den Flügelrahmen aufgenommen ist und das stirnseitig von den Flügelrahmenprofilen umlaufen wird; wobei mindestens ein Rahmenprofil eine wetterseitige Profilaußenwand mit einem Außenüberschlag sowie einen daran angrenzenden Falzbereich umfasst, und wobei in dem Falzbereich mehrere Komponenten eines Alarmsystems angeordnet sind.

Im Stand der Technik ist eine Vielzahl derartiger Fenster oder Türen beschrieben. Als Beispiel dafür seien die DE 20 2006 014 916 U1 und die US2012/268274 genannt.

Nach dem Stand der Technik sind die Komponenten des Alarmsystems meist in den Fensterfalzbereich zwischen dem Flügel- und dem Blendrahmen montiert oder direkt auf die Innenseite des Fensters geklebt oder geschraubt. Ebenfalls bekannt ist es, Komponenten des Alarmsystems in den Fenstergriff zu integrieren. Die Komponenten des Alarmsystems beinhalten stets Sensoren, bei denen es sich häufig um Fensteröffnungskontakte (Reed-Relais), die mit einem Magneten geschaltet sind, Hall-Sensoren, Glasbruchsensoren und Erschütterungssensoren, die auf dem Glas und/oder im Fenstergriff positioniert sind, handelt. Bei einer derartigen Anordnung der Sensoren im Fenster oder auf der Innenseite des Fensters wird der Einbruch aber erst erkannt, wenn der Flügel des Fensters aufgebrochen wird. Durch zur Außenseite des Fensters oder der Tür gerichtete Sensoren, wie beispielsweise einen Bewegungsmelder, kann es häufig zu Fehlarmen kommen, weshalb diese in Alarmsystemen bislang kaum eingesetzt werden. Darüber hinaus erfordern solche nach außen gerichtete Sensoren, die in eines der Rahmenprofile aufgenommen sind, eine aufwendige Bearbeitung der Fensterprofile, die nur von speziellen Fräsmaschinen und deshalb nicht Vorort auf der Baustelle durchgeführt werden können.

An dieser Stelle setzt die vorliegende Erfindung ein, der die Aufgabe zugrunde liegt, ein Fenster oder eine Tür zur Verfügung zu stellen, das bzw. die die Nachteile des Stands der Technik überwindet. Insbesondere soll das erfindungsgemäße Fenster bzw. die erfindungsgemäße Tür eine einfache und auf der Baustelle durchführbare Integration von Komponenten eines Alarmsystems das erfindungsgemäße Fenster bzw. die erfindungsgemäße Tür ermöglichen. Darüber hinaus soll es das erfindungsgemäße Fenster bzw. die erfindungsgemäße Tür ermöglichen, die Gefahr von Fehlalarmen zu reduzieren.

Diese und andere Aufgaben werden durch ein Fenster bzw. eine Tür mit den Merkmalen des Anspruches 1 gelöst. Vorteilhafte Ausführungsformen der vorliegenden Erfindung sind in den abhängigen Ansprüchen beschrieben.

Gemäß der vorliegenden Erfindung wurde erkannt, dass durch ein Gehäuse, in das die in den Falzbereich zu integrierenden Komponenten eines Alarmsystems aufgenommen sind, die Installation eines Alarmsystems in ein Fenster bzw. in eine Tür derart vereinfacht wird, dass eine Montage ohne weiteres erst auf der Baustelle vorgenommen werden kann. Ebenso ist ein Nachrüsten eines bereits eingebauten Fensters oder einer bereits eingebauten Tür möglich. Das Gehäuse umfasst einen Grundkörper und mindestens einem Kanal, vorzugsweise mindestens zwei und insbesondere mindestens drei Kanäle. Im Einbauzustand in dem erfindungsgemäßen Fenster bzw. in der erfindungsgemäßen Tür ist der Kanal bzw. sind die Kanäle durch Öffnungen in der Außenwand eines der Rahmenprofile geführt. An den Kanalenden können sich die nach außen gerichteten Sensoren bzw. Bauteile des Alarmsystems befinden, von denen alarmrelevante Änderungen der Außenwelt detektiert werden können. In dem Kanal bzw. den Kanälen ist die elektrische Verbindung zu einer Platine des Alarmsystems geführt, die in dem Grundkörper des Gehäuses aufgenommen ist. Die Sensoren werden bei der Montage durch die Kanäle sicher nach außen geführt. Durch das Gehäuse werden die Sensoren und weitere empfindliche Komponenten des Alarmsystems vor Feuchtigkeit und sonstigen Witterungseinflüssen sowie vor mechanischen Einflüssen geschützt. Zur Integration des Gehäuses in das Fenster bzw. die Tür werden vorzugsweise mit einer geeigneten Bohrlehre, die die Position der Kanäle vorgibt, Öffnungen in die Außenwand eines der Rahmenprofile eingebracht, und die Kanäle des Gehäuses durch die entstanden Öffnungen geführt. Abschließend kann der Grundkörper des Gehäuses durch eine Schraube am Rahmenprofil befestigt werden.

Dementsprechend stellt die vorliegende Erfindung ein Fenster bzw. eine Tür zur Verfügung, die einen aus Rahmenprofilen gebildeten Blendrahmen; einen aus Rahmenprofilen gebildeten Flügelrahmen; und ein Flächenelement, das in den Flügelrahmen aufgenommen ist und das stirnseitig von den Flügelrahmenprofilen umlaufen wird, umfasst; wobei mindestens ein Rahmenprofil eine wetterseitige Profilaußenwand mit einem Außenüberschlag sowie einen daran angrenzenden Falzbereich umfasst, und wobei in dem Falzbereich mehrere Komponenten eines Alarmsystems angeordnet sind; erfindungsgemäß ist das Fenster bzw. die Tür dadurch gekennzeichnet, dass die in den Falzbereich angeordneten Komponenten des Alarmsystems in ein Gehäuse aufgenommen sind, wobei das Gehäuse einen Grundkörper und mindestens einen Kanal umfasst, der durch mindestens eine Öffnung in der wetterseitigen Profilaußenwand des Rahmenprofils geführt ist.

Wie hierin verwendet bezieht sich der Begriff "Fenster oder Tür" bevorzugt auf ein Kunststofffenster oder eine Kunststofftür. Es kommen aber auch Metallfenster oder Metalltüren, Holzfenster oder Holztüren sowie Verbundfenster und Verbundtüren in Betracht. Handelt es sich um ein Kunststofffenster oder eine Kunststofftür, so ist als Hauptmaterial der Rahmenprofile des erfindungsgemäßen Fensters oder der erfindungsgemäßen Tür Polyvinylchlorid (PVC), insbesondere Hart-PVC (PVC-U) oder glasfaserverstärktes PVC, dem zusätzlich jeweils Zusatzstoffe wie z. B. Stabilisatoren, Weichmacher, Pigmente und dergleichen zugesetzt sind, bevorzugt. PVC kann gut eingefärbt bzw. gefärbt werden und nimmt kaum Wasser auf. Derartige Rahmenprofile werden in an sich bekannter Weise mittels Extrusion bzw. Coextrusion hergestellt. Faserverstärkte Kunststoffprofile ermöglichen es, die sonst in die Haupthohlkammer der Rahmenprofile einzuführende Armierung beispielsweise aus Stahl wegzulassen. Hinsichtlich Details zum Aufbau und zur Herstellung eines derartigen zumindest teilweise faserverstärktem Kunststoffprofils wird auf die WO 2009/024264 A1 verwiesen. Aus den extrudierten bzw. coextrudierten Rahmenprofilen können Türen bzw. Fenster hergestellt werden, indem die Rahmenprofile auf Gehrung geschnitten werden und die auf Gehrung geschnittenen Kunststoffprofilstücke in den Eckbereichen unter Bildung der Rahmenbaugruppen entsprechender Fenster bzw. Türen verschweißt werden.

Es kann sich auch als günstig erweisen, wenn es sich bei dem Gehäuse um ein metallisches Bauteil oder ein Kunststoff-Bauteil handelt. Derartige metallische Gehäuse oder Kunststoff- Gehäuse begünstigen dessen Stabilität. Darüber hinaus können sie kostengünstig hergestellt werden. Dabei haben sich insbesondere Aluminium, Edelstahl, eine Aluminium-Druckgusslegierung, eine Zink-Druckgusslegierung sowie eine Aluminium-Zink-Druckgusslegierung, Acrylnitril-Styrol-Acrylester (ASA), Polyamid (PA), Polyoxymethylen (POM) oder faserverstärkte Polymere, insbesondere glasfaserverstärkte Polymere als besonders geeignete Materialien erwiesen.

Hinsichtlich des erfindungsgemäßen Fenster bzw. der erfindungsgemäßen Tür kann es von Vorteil sein, wenn mindestens ein Kanal jeweils durch eine Öffnung im Außenüberschlag des Rahmenprofils geführt ist. Bevorzugt ist mehr als ein Kanal durch jeweils durch eine Öffnung im Außenüberschlag des Rahmenprofils geführt. Dadurch ist gewährleistet, dass die nach außen gerichteten Sensoren bzw. Komponenten des Alarmsystems, von denen alarmrelevante Änderungen der Außenwelt detektiert werden können, im Außenüberschlag zur Fensterlaibung positioniert sind. Dadurch ist es möglich, dass das Alarmsystem den relevanten Bereich unmittelbar vor dem Fenster bzw. der Tür erfasst. Weiterhin können die relevanten Komponenten nicht durch Vorbauten, wie beispielweise Rollladenschienen, verdeckt werden.

Zusätzlich oder alternativ dazu kann es hilfreich sein, wenn mindestens ein Kanal wenigstens in einem Abschnitt, in dem der Kanal die wetterseitige Profilaußenwand des Rahmenprofils durchdringt, zumindest annähernd parallel zu einer Ebene des Flächenelements verläuft. Dadurch wird das Detektieren des Alarmsystems weitestgehend auf den relevanten Bereich unmittelbar vor dem Fenster bzw. der Tür beschränkt.

Es ist auch bevorzugt, wenn die Komponenten des Alarmsystems feuchtigkeitsdicht in dem Gehäuse aufgenommen sind. Insbesondere die Sensoren sollen eingedichtet und ausgerichtet in das Gehäuse aufgenommen sein. So sind die empfindlichen Komponenten vor Feuchtigkeitseinflüssen weitestgehend geschützt.

Ebenso kann es von Nutzen sein, wenn die Komponenten des Alarmsystems eine Kamera, einen Sensor, eine Lichtquelle, einen akustischen Signalgeber, eine Datenübertragungsvorrichtung, eine Stromversorgung, eine Platine (und/oder Kombinationen der Genannten beinhalten.

Es kann auch vorteilhaft sein, wenn das Alarmsystem die Kamera, die Lichtquelle und/oder den Sensor umfasst, wobei die Kamera, die Lichtquelle und/oder der Sensor zumindest teilweise in den Kanälen angeordnet sind. Somit ist gewährleistet, dass sich die Sensoren bzw. Bauteile des Alarmsystems, von denen alarmrelevante Änderungen der Außenwelt detektiert werden können, in der Nähe des Flächenelements befinden und dort diese Änderungen detektieren und/oder registrieren und/oder eine Reaktion auf eine solche Änderungen ausführen können.

Es kann auch bevorzugt sein, wenn die Komponenten des Alarmsystems und einen Beschleunigungs- oder Erschütterungssensor und ein weiteres Sensorelement, insbesondere eine Kamera und/oder einen Bewegungsmelder, Kamera umfassen, wobei ein Alarmsignal durch das Alarmsystem ausgelöst wird, wenn sowohl der Beschleunigungs- oder Erschütterungssensor als auch das weitere Sensorelement eine Zustandsänderung ermitteln. Dadurch können Fehlalarme vermieden, der Stromverbrauch reduziert und somit die Batterielaufzeit verlängert werden.

Das erfindungsgemäße Fenster und/oder die erfindungsgemäße Tür sowie einzelne Teile davon können auch zeilenweise oder schichtweise unter Verwendung eines zeilenaufbauenden oder schichtaufbauenden Fertigungsverfahrens (z. B. 3D-Druck) hergestellt werden.

Im Folgenden soll die Erfindung anhand der in den Figuren dargestellten, nicht einschränkenden Ausführungsbeispielen nicht näher beschrieben werden.

Es zeigen:
- Fig. 1: eine perspektivische Darstellung eines Gehäuses zur Verwendung in einem Fenster gemäß einer Ausführungsform der vorliegenden Erfindung; und
- Fig. 2: eine perspektivische Darstellung eines Ausschnitts eines Rahmens eines erfindungsgemäßen Fensters, in dem das in Fig. 1 dargestellte Gehäuse eingesetzt ist.

In Fig. 1 ist ein Gehäuse 1 zur Aufnahme von Komponenten 2, 3, 4 eines Alarmsystems und zur Aufnahme in einen Falzbereich eines erfindungsgemäßen Fensters 6 oder einer erfindungsgemäßen Tür gezeigt. Das Gehäuse 1 umfasst einen Grundkörper 7 und mindestens einen Kanal 8, 8', 8", wobei das Gehäuse 1 in der in Fig. 1 dargestellten Ausführungsform drei Kanäle 8, 8', 8" umfasst, die einstückig an das Gehäuse 1 angeformt sind. Das Gehäuse ist vorzugsweise aus einem Polyamid, hier Polyamid-12, hergestellt. Der Grundkörper 7 kann durch einen Deckel verschlossen werden.

In das Gehäuse 1 sind Komponenten 2, 3, 4 eines Alarmsystems aufgenommen. Dabei sind in der in Fig. 1 dargestellten Ausführungsform in den Kanälen 8, 8', 8" ein Bewegungsmelder 2, eine Kamera 3 und eine als LED ausgebildete Lichtquelle 4 derart angeordnet, dass die zur Detektion von Ereignissen und/oder Abgabe von Signalen an das Äußere dichtend am jeweiligen Kanalende angeordnet sind. Der Bewegungsmelder 2, die Kamera 3 und die LED 4 sind dichtend und ausgerichtet in das Gehäuse 1 aufgenommen, wodurch die empfindlichen Komponenten 2, 3, 4 des Alarmsystems vor Feuchtigkeitseinflüssen geschützt sind. Der Bewegungsmelder 2, die Kamera 3 und die LED 4 sind strom- und signalleitend mit einer Platine (nicht dargestellt), die sich im Grundkörper 7 des Gehäuses 1 befindet. Darüber hinaus sind in den Grundkörper 7 auch ein Erschütterungssensor (nicht dargestellt), eine Datenübertragungsvorrichtung (nicht dargestellt), die zum Austausch von Daten mit dem Steuerelement der Alarmanlage dient, sowie eine ebenfalls nicht dargestellte Stromversorgung aufgenommen.

Fig. 2 zeigt eine perspektivische Darstellung eines Ausschnitts eines Blendrahmens 9 eines erfindungsgemäßen Fensters 6, in dem das in Fig. 1 dargestellte Gehäuse 1 eingesetzt ist. Der Blendrahmen ist durch Verschweißen von auf Gehrung geschnittenen Profilstücken eines Blendrahmenprofils 10 hergestellt. Das Blendrahmenprofil 10 des erfindungsgemäßen Fensters 6 ist aus einem thermoplastischen Polymermaterial, vorzugsweise Polyvinylchlorid (PVC), insbesondere Hart-PVC (PVC-U) oder glasfaserverstärktem PVC, dem zusätzlich Zusatzstoffe wie z. B. Stabilisatoren, Weichmacher, Pigmente und dergleichen zugesetzt sind, extrudiert ist. Es ist aus einer Vielzahl von Hohlkammern 11, 11", 11'" aufgebaut, die jeweils von Stegen des Blendrahmenprofils 10 umgeben sind. Zentral umfasst das Blendrahmenprofil 10 eine Haupthohlkammer 12 zum Einsetzen eines Armierungselements. Das Blendrahmenprofil 10 umfasst eine wetterseitige Profilaußenwand 13 mit einem Außenüberschlag 14 und eine der wetterseitigen Profilaußenwand 13 gegenüberliegende raumseitige Profilaußenwand 15. Im Bereich der raumseitigen Profilaußenwand 15 weist das Blendrahmenprofil 10 eine Nut 16 auf, in der Schließbleche verankert werden können. Durch den Außenüberschlag 14, einen oberen Steg 17 der Haupthohlkammer 12 und der Nut 16 ist ein Falzbereich definiert, in den das Gehäuse 1 aufgenommen ist. Am Außenüberschlag 14 befindet sich eine weitere Nut 18 zur Aufnahme einer nicht dargestellten Anschlagsdichtung, an der ein an den Blendrahmen 9 drehend angelegter Flügelrahmen mit einem Flächenelement, insbesondere einer Isolierverglasung, anschlägt.

Zur Montage des Gehäuses 1 in den Blendrahmen 9 des erfindungsgemäßen Fensters 6 werden vorzugsweise mit einer geeigneten Bohrlehre, die die Position der Kanäle 8, 8', 8" vorgibt, Öffnungen in die wetterseitige Profilaußenwand 13 des Blendrahmenprofils 10 eingebracht, und die Kanäle 8, 8', 8" des Gehäuses 1 durch die entstandenen Öffnungen geführt. Dadurch sind die nach außen gerichteten Sensoren bzw. Komponenten 2, 3, 4 des Alarmsystems, von denen alarmrelevante Änderungen der Außenwelt detektiert werden können, im Außenüberschlag 14 zur Fensterlaibung gerichtet positioniert. Auf diese Weise erfasst das Alarmsystem den relevanten Bereich unmittelbar vor dem Fenster 6. Abschließend wird der Grundkörper 7 des Gehäuses 1 durch eine Schraube am Blendrahmenprofil 10 befestigt. Die Stromversorgung der Komponenten 2, 3, 4 des Alarmsystems kann über eine durch die Haupthohlkammer 12 geführte Leitung oder über eine ebenfalls in den Grundkörper 7 aufgenommene Batterie erfolgen. Die Montage des Gehäuses in den Blendrahmen 9 und damit die Installation eines Alarmsystems in das erfindungsgemäße Fenster 6 ist so vereinfacht, dass die Montage problemlos erst auf der Baustelle erfolgen kann. Ebenso ist ein Nachrüsten eines bereits eingebauten Fensters mit einem Alramsystem möglich.

In dem Bereich, in denen die Kanäle 8, 8', 8" durch die wetterseitige Profilaußenwand 13 des Blendrahmenprofils 10 treten, sind diese im Wesentlichen parallel zur Ebene des Flächenelements ausgerichtet. Dadurch ist das Detektieren durch das Alarmsystem weitestgehend auf den relevanten Bereich unmittelbar vor dem Fenster 6 beschränkt, wodurch Fehlalarme vermieden werden können.

Die Erfindung wurde vorangehend exemplarisch unter Bezugnahme auf die in den Figuren dargestellten Ausführungsformen der vorliegenden Erfindung im Detail erläutert. Es versteht sich jedoch, dass der Fachmann auf dieser Offenbarung weitere Ausführungen der vorliegenden Erfindung erkennt, ohne den Schutzbereich der beigefügten Ansprüche zu verlassen.

## Patentansprüche

1. Fenster (6) oder Tür, umfassend
- einen aus Rahmenprofilen (10) gebildeten Blendrahmen (9);
- einen aus Rahmenprofilen gebildeten Flügelrahmen; und
- ein Flächenelement, das in den Flügelrahmen aufgenommen ist und das stirnseitig von den Flügelrahmenprofilen umlaufen wird; wobei
mindestens ein Rahmenprofil (10) eine wetterseitige Profilaußenwand (13) mit einem Außenüberschlag (14) sowie einen daran angrenzenden Falzbereich umfasst, und wobei
in dem Falzbereich mehrere Komponenten (2, 3; 4) eines Alarmsystems angeordnet sind,
**dadurch gekennzeichnet, dass**
die in dem Falzbereich angeordneten Komponenten (2, 3; 4) des Alarmsystems in ein Gehäuse (1) aufgenommen sind, wobei das Gehäuse (1) einen Grundkörper (7) und mindestens einen Kanal (8, 8'; 8") umfasst, der durch mindestens eine Öffnung in der wetterseitigen Profilaußenwand (13) des Rahmenprofils (10) geführt ist.

2. Fenster (6) oder Tür nach Anspruch 1, **dadurch gekennzeichnet, dass** mindestens ein Kanal (8, 8', 8") durch eine Öffnung im Außenüberschlag (14) des Rahmenprofils (10) geführt ist.

3. Fenster (6) oder Tür nach Anspruch 1 oder Anspruch 2, **dadurch gekennzeichnet, dass** mindestens ein Kanal (8, 8'; 8") wenigstens in einem Abschnitt, in dem der Kanal (8, 8'; 8") die wetterseitige Profilaußenwand (13) des Rahmenprofils (10) durchdringt, zumindest annähernd parallel zu einer Ebene des Flächenelements verläuft.

4. Fenster (6) oder Tür nach einem der Ansprüche 1 bis 3, **dadurch gekennzeichnet, dass** die Komponenten (2, 3, 4) des Alarmsystems feuchtigkeitsdicht in dem Gehäuse (1) aufgenommen sind.

5. Fenster (6) oder Tür nach einem der Ansprüche 1 bis 4, **dadurch gekennzeichnet, dass** die Komponenten (2, 3, 4) des Alarmsystems eine Kamera (3), einen Sensor (2), eine Lichtquelle (4), einen akustischen Signalgeber, eine Datenübertragungsvorrichtung, eine Stromversorgung, eine Platine und/oder Kombinationen der Genannten beinhalten.

6. Fenster (6) oder Tür nach einem der Ansprüche 1 bis 5, **dadurch gekennzeichnet, dass** das Alarmsystem die Kamera (3), die Lichtquelle (4) und/oder den Sensor (3) umfasst, wobei die Kamera (3), die Lichtquelle (4) und/oder der Sensor (2) zumindest teilweise in den Kanälen (8, 8', 8") angeordnet sind.

7. Fenster (1) oder Tür nach einem der Ansprüche 1 bis 6, **dadurch gekennzeichnet, dass** die Komponenten (2, 3, 4) des Alarmsystems einen Beschleunigungs- oder Erschütterungssensor und ein weiteres Sensorelement, insbesondere eine Kamera (3) und/oder einen Bewegungsmelder, umfassen, wobei ein Alarmsignal durch das Alarmsystem ausgelöst wird, wenn sowohl der Beschleunigungs- oder Erschütterungssensor als auch das weitere Sensorelement eine Zustandsänderung ermitteln.

## Claims

1. A window (6) or door, comprising
- an outer frame (9) formed from frame profiles (10);
- a sash frame formed from frame profiles; and
- a flat element, which is accommodated in the sash frame and which is surrounded by the sash frame profiles on the face; wherein
at least one frame profile (10) comprises a profile outer wall (13) on the weather side, having an outer overturn (14) and a rebate area adjacent thereto, and wherein
multiple components (2, 3; 4) of an alarm system are arranged in the rebate area,
**characterised in that**
the components (2, 3; 4) of the alarm system that are arranged in the rebate area are accommodated in a housing (1), wherein the housing (1) comprises a base body (7) and at least one channel (8, 8'; 8"), which is directed through at least one opening in the weather-side profile outer wall (13) of the frame profile (10).

2. The window (6) or door according to claim 1, **characterised in that** at least one channel (8, 8', 8") is directed through an opening in the outer overturn (14) of the frame profile (10).

3. The window (6) or door according to claim 1 or claim 2, **characterised in that** at least one channel (8, 8'; 8") extends at least approximately parallel to a plane of the flat element at least in a section in which the channel (8, 8'; 8") penetrates the weather-side profile outer wall (13) of the frame profile (10).

4. The window (6) or door according to one of claims 1 to 3, **characterised in that** the components (2, 3, 4) of the alarm system are accommodated in the housing (1) in a moisture-proof manner.

5. The window (6) or door according to one of claims 1 to 4, **characterised in that** the components (2, 3, 4) of the alarm system include a camera (3), a sensor (2), a light source (4), an acoustic signal generator, a data transmission device, a power supply, a printed circuit board and/or combinations of the above.

6. The window (6) or door according to one of claims 1 to 5, **characterised in that** the alarm system comprises the camera (3), the light source (4) and/or the sensor (3), wherein the camera (3), the light source (4) and/or the sensor (2) are arranged at least partially in the channels (8, 8', 8").

7. The window (1) or door according to one of claims 1 to 6, **characterised in that** the components (2, 3, 4) of the alarm system comprise an acceleration or vibration sensor and a further sensor element, in particular a camera (3) and/or a motion detector, wherein an alarm signal is triggered by the alarm system if both the acceleration or vibration sensor and the further sensor element detect a change in state.

## Revendications

1. Fenêtre (6) ou porte, comprenant
- un cadre dormant (9) formé à partir de profils de cadre (10) ;
- un cadre battant formé à partir de profils de cadre ; et
- un élément de surface, qui est logé dans le cadre battant et qui est entouré côté frontal par les profilés de cadre battant ; dans laquelle
au moins un profil de cadre (10) comprend une paroi extérieure de profil (13) située côté exposé aux intempéries avec un rabat extérieur (14) ainsi qu'une zone de feuillure jouxtant celle-ci et dans laquelle
plusieurs composants (2, 3 ; 4) d'un système d'alarme sont disposés dans la zone de feuillure,
**caractérisée en ce que**
les composants (2, 3 ; 4) disposés dans la zone de feuillure du système d'alarme sont logés dans un boîtier (1), dans laquelle le boîtier (1) comprend un corps de base (7) et au moins un canal (8, 8' ; 8"), qui est guidé à travers au moins une ouverture dans la paroi extérieure de profil (13) situé côté exposé aux intempéries du profil de cadre (10).

2. Fenêtre (6) ou porte selon la revendication 1, **caractérisée en ce qu'**au moins un canal (8, 8', 8") est guidé à travers une ouverture dans le rabat extérieur (14) du profil de cadre (10).

3. Fenêtre (6) ou porte selon la revendication 1 ou la revendication 2, **caractérisée en ce qu'**au moins un canal (8, 8' ; 8") s'étend au moins dans une section, dans laquelle le canal (8, 8' ; 8") traverse la paroi extérieure de profil (13) située côté exposé aux intempéries du profil de cadre (10), au moins approximativement de manière parallèle par rapport à un plan de l'élément de surface.

4. Fenêtre (6) ou porte selon l'une quelconque des revendications 1 à 3, **caractérisée en ce que** les composants (2, 3, 4) du système d'alarme sont logés de manière étanche à l'humidité dans le boîtier (1).

5. Fenêtre (6) ou porte selon l'une quelconque des revendications 1 à 4, **caractérisée en ce que** les composants (2, 3, 4) du système d'alarme renferment une caméra (3), un capteur (2), une source de lumière (4), un émetteur de signal acoustique, un dispositif de transmission de données, une alimentation en courant, une platine et/ou une combinaison des éléments susmentionnés.

6. Fenêtre (6) ou porte selon l'une quelconque des revendications 1 à 5, **caractérisée en ce que** le système d'alarme comprend la caméra (3), la source de lumière (4) et/ou le capteur (3), dans laquelle la caméra (3), la source de lumière (4) et/ou le capteur (2) sont disposés au moins en partie dans les canaux (8, 8', 8").

7. Fenêtre (1) ou porte selon l'une quelconque des revendications 1 à 6, **caractérisée en ce que** les composants (2, 3, 4) du système d'alarme comprennent un capteur d'accélération ou de vibrations et un autre élément de capteur, en particulier une caméra (3) et/ou un détecteur de mouvement, dans laquelle un signal d'alarme est déclenché par le système d'alarme quand à la fois le capteur d'accélération ou de vibrations et l'autre élément de capteur déterminent un changement d'état.
